# EUROPÄISCHE PATENTSCHRIFT

(11) **EP 1 394 478 B1**
(45) Veröffentlichungstag und Bekanntmachung des Hinweises auf die Patenterteilung: **30.07.2008**
(21) Anmeldenummer: 03016769.6
(22) Anmeldetag: 23.07.2003
(51) Int. Cl.: F24H 1/18, F24H 9/02

(54) **Dichtprofil für ein mit Schaum ausgespritztes Gehäuse**
Profiled sealing strip for foam filled casing
Bande d'étanchéité profilée pour enveloppe remplie de mousse

(30) Priorität: 30.08.2002 AT 12962002
(43) Veröffentlichungstag der Anmeldung: 03.03.2004
(73) Patentinhaber: Vaillant GmbH, 42859 Remscheid (DE)
(72) Erfinder: Dorenburg, Michael, 40699 Erkrath (DE)
(74) Vertreter: Hocker, Thomas

(56) Entgegenhaltungen:
- EP-A- 0 797 055
- US-A- 5 020 481

## Beschreibung

Die Erfindung bezieht sich auf ein Dichtprofil eines mit Schaum ausgespritzten Gehäuses, wobei zu dämmende Gegenstände zum Teil im Gehäuse platziert sind und der Raum zwischen dem Gehäuse und dem zu dämmende Gegenstand mit einem Schaum ausgespritzt ist.

Zu dämmende Gegenstände werden zum Teil in Gehäuse platziert und anschließend der Raum zwischen dem Gehäuse und dem zu dämmenden Gegenstand mit einem Schaum ausgespritzt. Hierbei ist darauf zu achten, dass kein Schaum zwischen den Fugen der Gehäuseteile austritt.

Bei ausgeschäumten Gehäusen gemäß dem Stand der Technik werden daher entweder die Fugen mittels Klebestreifen abgedichtet oder eine Folie zwischen das Gehäuse und den Schaum platziert. Die erstgenannte Lösung hat den Nachteil, dass sie zeitaufwendig und somit teuer ist. Die zweite Lösung hat den Nachteil, dass bei Falten in der Folie Hohlräume entstehen und auch keine stabilisierende Wirkung durch den Schaum entsteht, da die Folie lediglich an dem Gehäuse anliegt, nicht jedoch mit der Wand verklebt.

Aus der EP 797 055 A1 ist ein Wasserheizer mit einem ausgeschäumten Gehäuse bekannt. Deckel und Zylinder sind mittels Umbördelungen miteinander verbunden. Diese Art der Verbindung dichtet zwar den Übergang gegen Schaumaustritt ab, doch kann die Blechverformung erst bei der Montage des Wasserheizers erfolgen.

Ziel der Erfindung ist es, die Nachteile des Standes der Technik zu vermeiden und ein gedämmtes Gehäuse zu schaffen, welches mit einfachem Arbeitsaufwand mit Schaum gefüllt werden kann, bei dem kein Schaum durch Fugen austritt und das zugleich einen steifen Aufbau besitzt.

Erfindungsgemäß wird dies durch ein Dichtprofil für Gehäuse gemäß dem unabhängigen Anspruch 1 dadurch erreicht, dass Gehäuseteile mit Hintergreifungen verbunden werden und anschließend das Gehäuse mit Schaum ausgespritzt wird. Die Hintergreifungen sind als Teilbereiche mit elastisch ineinander greifenden Federn ausgestaltet, wobei die Federn über mindestens einer gemeinsamen ersten Stützfläche sowie jeweils einer dieser Stützfläche gegenüberliegenden Abwinklung verfügen. Die beiden Abwinklungen verlaufen, zumindest sofern sie nicht im Eingriff sind, nicht parallel und berühren einander im Eingriff unter Spannung. Die Hintergreifungen verhindern ein Austreten des Schaums durch die Fugen. Da der Schaum mit den Gehäuseteilen beim Aushärten verklebt, wird das Gehäuse auf diese Art zusätzlich versteift. Durch die Spannung besteht zwischen den Gehäuseteilen eine feste Verbindung. Es ergibt sich der Vorteil, dass die Teilbereiche über eine besonders verschiebsichere Fixierung verfügen.

Gemäß den Merkmalen des Anspruchs 2 kann die innere Feder leicht in die äußere Feder eingeführt werden.

Durch die Merkmale des Anspruchs 3 wird ein besonders vorteilhafter Einsatz eines erfindungsgemäßen Dichtprofils beschrieben.

Die Erfindung wird nun anhand der Zeichnungen näher erläutert. Dabei zeigt
Fig. 1 ein Gehäuse ohne Darstellung der erfindungsgemäßen Dichtprofile und ohne Schaum als Explosionszeichnung,
Fig. 2 das selbe Gehäuse geschlossen mit Schaum sowie
Fig. 3 ein Dichtprofil sowie
Fig. 4 bis 5 Details von Varianten eines erfindungsgemäßen Dichtprofils.

Fig. 1 zeigt einen Warmwasserspeicher 5 in einem Gehäuse 4, das über mindestens zwei Gehäuseteile 1, 2 verfügt. Während in Fig. 1 das Gehäuse 4 offen und ohne Schaum ist, ist in Fig. 2 das selbe Gehäuse 4 geschlossen mit Schaum 3 zu sehen. Zwischen dem Warmwasserspeicher 5 und den Gehäuseteilen 1, 2 befindet sich ein wärmedämmender Schaum 3, welcher zusätzlich zur wärmedämmenden Funktion auch dem Gehäuse 4 und den darin befindlichen Teilen Stabilität gibt.

Erfindungsgemäß greifen die beiden Gehäuseteile 1, 2 entsprechend der Figuren Fig. 4 bis Fig. 5 in Teilbereichen 11, 21 hintergreifend ineinander ein. Die beiden Gehäuseteile 1, 2 werden derart zusammengefügt, dass die Lücke zwischen dem Gehäuseteil 1 von dem Gehäuseteil 2 geschlossen wird.

In Fig. 3 ist ein nicht beanspruchtes Dichtprofil zu sehen. Das Gehäuseteil 1 verfügt über eine Sicke 7 kurz vor einer Abschlußkante 9. Das Gehäuseteil 2 verfügt ebenfalls über eine Sicke 7 kurz vor einer Abschlußumkantung 8. Die beiden Gehäuseteile 1, 2 sind derart zusammengefügt, dass die Abschlußkante 9 des Gehäuseteils 1 linienförmig an die Sicke 7 des Gehäuseteils 2 anstößt. Gleichzeitig hintergreift die Abschlußumkantung 8 des Gehäuseteils 2 linienförmig in die Sicke 7 des Gehäuseteils 1. Nieten 6 halten die Gehäuseteile 1, 2 zusammen. Die Abschlußumkantung 8 und die Abschlußkante 9 verformen sich dabei elastisch und sorgen für eine Druckspannung im Berührungsbereich.

Innerhalb des Gehäuses 4 befindet sich Dämmschaum 3. Durch die Linienberührung zwischen den beiden Gehäuseteilen 1, 2 kann kein Schaum 3 in die Umgebung entweichen. Minimale Mengen Schaum 3, welche beim Schäumen an der Abschlußkante 9 vorbeistreichen könnten, werden zwischen den Teilbereiche 11, 12 abgefangen und können nicht über die Abschlußumkantung 8 nach außen gelangen.

Fig. 4 zeigt ein Dichtprofil, das ohne gesonderte Verbindungsmittel auskommt. Die Gehäuseteile 1, 2 sind derart aufeinander abgestimmt, dass sie elastisch federnd ineinander eingreifen. Die beiden Teilbereiche 11, 21 sind als Federn ausgestaltet, die über zueinander senkrechte Stützflächen 10, 12, an denen die Gehäuseteile 1, 2 aneinander anliegen, verfügen. Zusätzlich verfügt das Gehäuseteil 1 über eine Abwinklung 13 sowie das Gehäuseteil 2 über eine Abwinklung 14. Die Abwinklung 14 greift in die Abwinklung 13 ein, wobei der Winkel zwischen der Stützfläche 12 und der Abwinklung 14 kleiner ist als der Winkel zwischen der Stützfläche 12 und der Abwinklung 13. Hierdurch entsteht Formschluß durch die Stützflächen 10 und 12 sowie die Linienberührung zwischen den Abwinklungen 13 und 14. Durch die elastische Verformung der Gehäuseteile 1, 2 entsteht ferner Kraftschluss. Durch den Form- und Kraftschluss kann kein Schaum 3 aus dem Inneren des Gehäuses 4 nach außen gelangen. Für die Montage wird auf der einen Seite die Abwinkelung 14 des Gehäuseteils 2 (winkelig zur Darstellung in Fig. 3) in die Abwinkelung 13 des Gehäusteils 1 eingeführt und anschließend durch Drehen in die Position gemäß Figur 3 gebracht. Auf der anderen Seite erleichert eine Einrasthilfe 15 die elastische Verformung des Gehäuseteils 1, damit das Gehäuseteil 2 eingeführt werden kann.

Das Fertigungsverfahren sieht vor, dass vorwiegend Schäume auf Basis einer Polyol-Mischung (Hartschaumsystem) verwendet werden. Die Gehäuseteile 1, 2 werden zusammengesetzt, so dass sie über dichte Fugen (wie oben beschrieben) verfügen. Mit sehr kurzen sogenannten Schußzeiten (ca. 2-3sec.) wird das Schaumgemisch in die Form (Raum zwischen Gehäuse 4 und Warmwasserspeicher 5) durch Spritzen aus einer Düse eingebracht: Das Gemisch fängt sofort nach Verlassen der Düse an zu treiben bis der Raum völlig ausgefüllt ist. Hierbei wird das Gehäuse drucksicher in der Schaumform gehalten, so dass auch bei entstehenden Überdrücken die gewollten Mehrmengen an Hartschaumgemisch sicher verbracht werden können. Durch die Menge und den Druck läßt sich die Dichte des Schaums beeinflussen.

Bis das Schaumgemisch in der Reaktionsheftigkeit abnimmt und auszuhärten beginnt, vergeht etwa eine halbe Stunde.

Man unterscheidet zwischen offenzelligem und geschlossenzelligem Schaum. Die Zellstruktur des offenzelliger Schaum bricht nach dem Aushärten partiell auf und entläßt das Treibgas. Hier dringt anstelle des Treibgases die Umgebungsatmosphäre in die Zelle. Offenzelliger Schaum ist besonders geeignet bezüglich Recycling, weist eine geringe Dichte auf, hat jedoch keine hohe Stabilität, so dass offenzelliger Schaum nur bedingt als tragendes Material eingesetzt werden kann.

Der gesamte Schäumprozeß muss - um reproduzierbar gesteuert werden zu können - in allen Parametern (Zeiten, Verarbeitungstemperatur, etc.) überwacht werden und ist gegenüber Abweichungen sehr sensibel. Die Prozeßführung sollte demzufolge weitestgehend automatisiert ablaufen, da bei Abweichungen das gesamte eingeschäumte Produkt Ausschuß wird und der eingeschäumte Gegenstand erst nach manuellem "Schälen" wieder der Produktion zugeführt werden kann.

## Patentansprüche

1. Gehäuse wobei zu dämmende Gegenstände zum Teil im Gehäuse platziert sind und der Raum zwischen dem Gehäuse und dem zu dämmende Gegenstand mit einem Schaum ausgespritzt ist, mit einem oder mehreren Gehäuseteilen (1, 2), welche aneinander anliegen, bei dem Teilbereiche (11, 21) der Gehäuseteile (1, 2) derart gestaltet sind, dass die Teilbereiche (11, 21) einander unter Spannung hintergreifen, **dadurch gekennzeichnet, dass** die Teilbereiche (11, 21) als elastisch ineinander greifende Federn ausgestaltet sind, wobei die Federn über mindestens eine gemeinsame erste Stützfläche (10) und eine gemeinsame zweite Stützfläche (12), die zur ersten gemeinsamen Stützfläche (10) senkrecht verläuft, sowie jeweils eine der ersten Stützfläche (10) gegenüberliegende Abwinklung (13, 14) verfügen, die beiden Abwinklungen (13, 14), zumindest sofern sie nicht im Eingriff sind, nicht parallel verlaufen und im Eingriff unter Spannung einander berühren, wobei der Winkel zwischen der Stützfläche (12) und der Abwinklung (14) des inneren Teilbereichs (21) kleiner ist als der Winkel zwischen der Stützfläche (12) und der Abwinklung (13) des äußeren Teilbereichs (11).

2. Mit Schaum (3) ausgespritztes Gehäuse (4) gemäß Anspruch 1, **dadurch gekennzeichnet, dass** eine Einrasthilfe (15) in Form einer Abrundung an der Abwinklung (13) des äußeren Teilbereichs (11) in dem Abstand von der ersten Stützfläche (10) angeordnet ist, welcher dem Abstand der ersten Stützfläche (10) des inneren Teilbereichs (21) vom entferntesten Punkt der Abwinklung (14) des inneren Teilbereichs (21) entspricht.

3. Mit Schaum (3) ausgespritztes Gehäuse (4) gemäß Anspruch 1 oder 2, **dadurch gekennzeichnet, dass** in dem Gehäuse (4) ein Warmwasserspeicher (5) angeordnet ist.

## Claims

1. A housing (4) in which objects to be insulated are partially accommodated and in which the space between the housing and the object to be insulated is filled with foam, such housing comprising one or several housing parts (1, 2) which are in contact with one another, with partial sections (11, 21) of such housing parts (1, 2) being designed in such a way that the said partial sections (11, 21) partially encompass each other under spring load, **characterised in that** the partial sections (11, 21) are formed as spring loaded sections elastically engaging each another, such spring loaded sections being provided with at least one common first support surface (10) and a common second support surface (12) extending perpendicular to the first common support surface (10), and each of them being further provided with a bend (13, 14) located opposite the first support surface (10), further that the two bends (13, 14), at least to the extent that they are not in mutual engagement, are not parallel and contact each other in their engaged portion under load, with the angle between the support surface (12) and the bend (14) of the inner partial section (21) being smaller than the angle between the support surface (12) and the bend (13) of the outer partial section (11).

2. A foam (3) filled housing (4) as claimed in Claim 1, **characterised in that** provision is made of a snap-in aid (15) in the form of a rounded end of the bend (13) of the outer partial section (11) disposed at a distance from the first support surface (10) which corresponds to the distance of the first support surface (10) of the inner partial area (21) from the farthest point of the bend (14) of the inner partial area (21).

3. A foam (3) filled housing (4) as claimed in Claim 1 or Claim 2, **characterised in that** a hot water tank (5) is arranged inside the housing (4).

## Revendications

1. Boîtier (4) accueillant partiellement des objets à isoler, l'espace situé entre le boîtier et l'objet à isoler étant injecté de mousse, avec une ou plusieurs parties du boîtier (1, 2) positionnées l'une à côté de l'autre, les zones partielles (11, 21) de ces parties du boîtier (1, 2) étant conçues de sorte à se maintenir sous tension l'une derrière l'autre, **caractérisé en ce que** les zones partielles (11, 21) sont conçues sous forme de ressorts s'engrènant l'un dans l'autre de manière élastique, disposant d'au moins une première surface d'appui commune (10) et une seconde surface d'appui commune (12), située à la verticale de la première surface d'appui commune (10), et disposant respectivement d'un coudage (13, 14) faisant face à la première surface d'appui (10), les deux coudages (13, 14) n'étant pas positionnés parallèlement, tout du moins dans la mesure où ils ne s'engrènent pas, mais se touchant l'un l'autre lorsqu'ils s'engrènent sous tension, l'angle situé entre la surface d'appui (12) et le coudage (14) de la zone partielle interne (21) étant inférieur à celui situé entre la surface d'appui (12) et le coudage (13) de la zone partielle externe (11).

2. Boîtier (4) injecté de mousse (3) conformément à la première revendication, **caractérisé en ce qu'**un dispositif d'enclenchement (15) est positionné en arrondi au niveau du coudage (13) de la zone partielle externe (11), en respectant une distance par rapport à la première surface d'appui (10) correspondant à la distance de la première surface d'appui (10) de la zone partielle interne (21) par rapport au point le plus éloigné du coudage (14) de la zone partielle interne (21).

3. Boîtier (4) injecté de mousse (3) conformément aux revendications 1 ou 2, **caractérisé en ce qu'**un réservoir d'eau chaude (5) est positionné dans le boîtier (4).
